# EUROPÄISCHE PATENTSCHRIFT

(11) **EP 3 222 575 B1**
(45) Veröffentlichungstag und Bekanntmachung des Hinweises auf die Patenterteilung: **13.10.2021**
(21) Anmeldenummer: 17158925.2
(22) Anmeldetag: 02.03.2017
(51) Int. Cl.: B66B 11/00, F24F 7/06, F24F 11/00

(54) **SYSTEM UND VERFAHREN ZUM BELÜFTEN UND ENTRAUCHEN EINES AUFZUGSSCHACHTS**
DEVICE AND MENTHOD FOR ELEVATOR SHAFT VENTILATION AND PURGING
SYSTEME ET PROCÉDÉ POUR L'AÉRATION ET L'ÉVACUATION DES FUMÉES DANS UNE CAGE D'ASCENSEUR

(30) Priorität: 21.03.2016 DE 202016101528 U
(43) Veröffentlichungstag der Anmeldung: 27.09.2017
(73) Patentinhaber: BlueKit Factory GmbH, 22949 Ammersbek (DE)
(72) Erfinder: Stamet, Guy, L-3316 Bergem (LU)
(74) Vertreter: Raffay & Fleck

(56) Entgegenhaltungen:
- WO-A1-2016/034415
- KR-B1- 100 902 635

## Beschreibung

Die vorliegende Erfindung betrifft ein System und auch ein Verfahren zum Belüften und/oder Entrauchen eines, insbesondere mit in unterschiedlichen Aufzugsebenen liegenden, getrennten Brandabschnitten eines Gebäudes in Verbindung stehenden, Aufzugsschachts, der durch vertikale Schachtwände begrenzt ist.

Aufzugsschächte und Aufzugskabinen müssen zu belüften und in einem Brandfalle frei von Rauch zu halten sein. Erscheint die Erkennung von Rauch sowie der darauffolgende Bedarf von Rauchableitung im Aufzugsschacht trivial, so hängt die Erkennung eines Lüftungsbedarfs des Aufzugsschachtes bzw. der Aufzugskabine nach neuesten Erkenntnissen von vielen Parametern ab.

Muss auf die Rauchableitung in einer Immobilie nur in seltenen Schadensfällen zurückgegriffen werden, so muss die Lüftung des Aufzugsschachtes je nach Nutzung der Aufzugsanlage und der Immobilie, in Abhängigkeit von Luftqualität, Lufttemperatur und Aufzugsstatus, in der Regel mehrfach im Laufe eines Tages erfolgen. Die bestbekannteste Notsituation liegt bei einer Aufzugsstörung mit Personeneinschluss vor. Nach dem aktuellen Stand der Technik wird davon ausgegangen, dass sowohl die Entrauchung als auch die Lüftung des Aufzugschachtes auf natürliche Art und Weise erfolgen können. Daher verfügen Aufzugsschächte generell über eine Öffnung über welche sowohl eine Lüftung des Schachtes und somit der Aufzugskabine, als auch im Brandfall eine Entrauchung des Schachtes durch natürliche Ventilation, d.h. rein passiv und ohne aktive Lüftung, gewährleistet sein soll. Diese Öffnung befindet sich generell im Aufzugsschachtkopf oder, falls vorhanden, in einem darüber gelegenen Aufzugsmaschinenraum und führt direkt nach außerhalb der Gebäudehülle. Offenbart sind solche Lösungen z.B. in der der EP 1 890 956 B1 (mit rein passiv betriebenem, natürlichen Belüftungssystem) oder auch in der DE 20 2006 012 724 U1 (dort mit einem für die Abfuhr von Rauch nach außerhalb des Gebäudes verwendeten Ventilator in einer ansonsten rein passiv bedienten Abluftöffnung). In der KR 100 902 635 B1 ist ein System zum Belüften eines Gebäudes offenbart, bei dem in Treppenhaus oder auch ein Aufzugschacht als Vertikalkanal für die Lüftungsführung genutzt wird. Dazu sind in den Begrenzungswänden des Treppenhauses oder Aufzugsschachts auf jedem Stockwerk Lüftungsöffnungen angebracht, in denen Lüfter angeordnet sein können. Die KR 100 902 635 B1 offenbart insoweit ein System mit den Merkmalen des Oberbegriffs des Anspruchs 1 und ein Verfahren mit den Oberbegriff des Anspruchs 10.

Dass die Ableitung von durch CO₂, natürlich vorkommenden, flüchtigen organischen Stoffen (sog. "VOC") oder durch Rauch kontaminierter Luft nur dann gewährleistet sein kann, wenn gleichzeitig eine entsprechende Zufuhr von nicht kontaminierter Frischluft zur Verfügung steht, unterliegt den Gesetzen der Physik.

Insbesondere Aufzugsanlagen in Geschäftsimmobilien fahren in der Regel verschiedene Aufzugsebenen an, welche sich in unterschiedlichen Brandabschnitten befinden. In solchen Immobilien darf die Raumluft vor den Aufzugsschachttüren beispielsweise aus sicherheitstechnischen Gründen nicht zur Zufuhr von nicht kontaminierter Frischluft in den Aufzugsschacht genutzt werden. Ebenfalls kann Luft aus den unteren Stockwerken einer Immobilie nur in den seltensten Fällen zur Lüftung des Aufzugsschachtes genutzt werden, da diese generell stärker durch Kohlenmonoxid (CO), z.B. aus einer unterhalb der Wohn- bzw. Gewerbeflächen in dem Gebäude gelegenen Tiefgarage oder aus einer in einem Kellerbereich des Gebäudes vorgesehenen Heizung, oder auch durch weitere Gase, wie z.B. Radon und Kohlendioxid (CO₂), welche schwerer als Luft sind, kontaminiert ist.

In vielen Immobilien, insbesondere in energetisch sanierten Bestandsimmobilien sowie neuen Niedrigenergieimmobilien, besteht ein bislang noch wenig bekanntes Problem bei der natürlichen, das heißt ohne aktive Luftförderer betriebenen, Entlüftung und Entrauchung von Aufzugsschächten.

Bei der Umsetzung der EG-Richtlinie über Endenergieeffizienz und Energiedienstleistungen führt die Anwendung nationaler Verordnungen, wie z.B. der deutschen Energieeinsparverordnung (EnEV), bekanntlich zu immer luftdichteren Gebäudehüllen. Dies führt gleichzeitig dazu, dass der Aufbau einer natürlichen Lüftungs- bzw. Entrauchungsthermik im Aufzugsschacht wegen fehlender Nachströmung von nicht kontaminierter Luft, sogar bei im Schachtkopf permanent geöffnetem Lüftungskanal, immer stärker in Frage gestellt ist.

Obwohl die Tatsache dieser fehlenden Thermik wissenschaftlich und durch Echtzeittests belegt ist, zusätzlich das Risiko eines Kabelbrandes (Schwelbrandes) mit Kaltrauchentwicklung im Aufzugsschacht zur Genüge bekannt ist, hat die Komplexität der verschiedenen Rechtsrahmen, welche geballt in dem "ganz besonderen Arbeitsraum Aufzugsschacht bzw. Aufzugskabine" aufeinandertreffen, die Entwicklung eines rechtskonformen und betrieblich sicheren Lüftungssystems bislang verhindert.

Insbesondere in Immobilien in welchen die Aufzugsanlage mehrere in verschiedene Brandabschnitte unterteilte Aufzugsebenen anfährt, darf, wie bereits erwähnt, die Raumluft vor den Aufzugsschachttüren aus sicherheitstechnischen Gründen nicht zur Belüftung des Aufzugsschachtes genutzt werden. Die vorliegende Erfindung geht bei solchen Immobilien davon aus, dass, wenn dem Aufzugsschacht Luft zugeführt wird, hierzu eine unabhängige Zuluftquelle dienen, bzw. im Aufzugsschacht ein Abluftkanal vorhanden sein muss. Doch selbst im Falle eines vorhandenen Nachströmlüftungskanals, über welchen dem Aufzugsschacht, z.B. im Grubenbereich, Frischluft von außerhalb der Immobilie zugeführt werden könnte, kann die Aufzugsschachtlüftung mit natürlicher Ventilation nicht gewährleistet werden. In Abhängigkeit von den Jahreszeiten wird die auf Außentemperatur zugeführte Frischluft kälter als die Luft innerhalb der Immobilie sein, was demzufolge den Aufbau eines thermischen Auftriebes der Luft im Aufzugsschacht in Frage stellt. Außerdem ist es aus Sicht des Energieplaners einer Immobilie absolut inakzeptabel, das mechanische Lüftungskonzept einer thermisch isolierten Niedrigenergie- oder gar Passivimmobilie durch eine direkte Zufuhr von zu kalter oder auch zu warmer Frischluft von außen in den Aufzugsschacht zu umgehen.

Da Aufzugsschächte, wie bereits erwähnt, des Öfteren über den Tag hinaus belüftet werden müssen, wäre eine Auskühlung der Immobilie oder auch ein unerwünschter Wärmeeintrag in dieselbe über den Aufzugsschacht bei einer solchen Praktik unvermeidlich und hätte schlimmstenfalls ein Kollabieren des Energiekonzeptes der Immobilie zur Folge. Lediglich im Brandfall sind auch bei solchen Energiekonzepten alle Mittel, also ebenfalls die Zufuhr von externer Frischluft in die Immobilie, unabhängig von der Temperatur dieser Frischluft recht, um eine möglichst effiziente Entrauchung des Aufzugsschachtes zu gewährleisten.

Dabei sei berücksichtigt, dass z.B. im Falle eines Kabelbrandes im Aufzugsschacht (eines Schwelbrandes) beispielsweise häufig Kaltrauch entsteht, welcher nur auf kurzer Strecke einen geringen Auftrieb erfährt, sich dann im Schacht staut und sich nur sehr langsam von Ebene zu Ebene in Richtung des Schachtkopfes verteilt. In dieser Situation kann es sogar bei vorhandenem offenem Nachströmkanal von Frischluft im Grubenbereich nicht zu einer natürlichen Rauchableitung kommen.

Aufzugsschachtentlüftungs- und -entrauchungssysteme, welche die natürliche Lüftung und Entrauchung des Aufzugschachtes über ein Fenster oder eine Lamellenklappe im Schachtkopf oder im Maschinenraum steuern, sind aus dem Stand der Technik bekannt. Obwohl ein solches System im Aufzugsschacht der beschriebenen Immobilie zum Einsatz kommen könnte, kann es wegen der beschriebenen fehlenden Thermik im Aufzugsschacht nicht zum sicheren Betrieb der Aufzugsanlage beitragen, bzw. die Sicherheit der Aufzugsnutzer nicht gewährleisten.

Einerseits können zur Genüge bekannte herkömmliche Lüftungskonzepte und Systeme, welche beispielsweise den Aufzugsschacht über einen Anschluss an die Lüftungsanlage der Immobilie lüften würden, nicht zum Einsatz kommen, da das geltende Regelwerk, insbesondere die Recommendation for Use NBL REC 02/027, die mechanische Lüftung des Aufzugsschachtes nur über ein eigenständiges, ausschließlich für den Aufzugsschacht ausgelegtes Lüftungssystem zulässt. Wäre dies nicht der Fall, so müsste während einer Störung oder Wartung des Lüftungssystems der Immobilie der Aufzug aus sicherheitstechnischen Gründen außer Betrieb genommen werden.

Andererseits würde die Nutzung eines direkten Zuluftkanals im Bereich der Schachtgrube, über welchen die Nachströmung an Frischluft von außerhalb der Immobilie erfolgen könnte, ebenfalls nicht zu dem gewünschten Erfolg führen, da die besagte Zuluft Außentemperatur hätte und sich daher aus physikalischen Gründen im Ernstfall möglicherweise kein Kamineffekt (nur wärmere Luft steigt) aufbauen würde, welcher zur Lüftung von Schacht und Kabine dienen könnte.

Vor diesem Hintergrund ist es Aufgabe der vorliegenden Erfindung, ein System und auch ein Verfahren zum Belüften und/oder Entrauchen eines Aufzugsschachts anzugeben, das auch bei mit in unterschiedlichen Aufzugsebenen liegenden, getrennten Brandabschnitten eines Gebäudes in Verbindung stehendem Aufzugschacht eine sichere und zuverlässige Belüftung der Aufzugskabine im Aufzugsschacht, bzw. des Aufzugsschachtes selbst und auch eine sichere Entrauchung des Aufzugsschachts erlaubt.

Diese Aufgabe wird gelöst durch ein System zum Belüften und/oder Entrauchen eines, insbesondere mit in unterschiedlichen Aufzugsebenen liegenden, getrennten Brandabschnitten eines Gebäudes in Verbindung stehenden, durch vertikale Schachtwände begrenzten Aufzugsschachts mit darin vertikal verfahrbarer Aufzugskabine mit den Merkmalen des Anspruchs 1. Vorteilhafte Weiterbildungen eines solchen Systems sind in den Ansprüchen 2 bis 9 bezeichnet. Ein erfindungsgemäßes Verfahren ist in den Ansprüchen 10 und 11 beschrieben.

Erfindungsgemäß weist ein System, das die vorstehend genannte Aufgabe löst, folgende Komponenten auf:
- Lüfter, die auf einander gegenüberliegenden Seiten des Aufzugsschachts angeordnet sind, wobei auf jeder der Seiten wenigstens zwei an unterschiedlichen vertikalen Positionen angeordnete Lüfter vorgesehen und wenigstens die auf einer der Seiten angeordneten Lüfter mit umkehrbarer Luftförderrichtung betreibbar sind;
- einen Zuluftkanal, der den Aufzugsschacht mit einem außerhalb des Gebäudes liegenden Außenbereich verbindendet und ein erstes motorisch verstellbares Verschlusselement aufweist, mit dem er verschließbar ist;
- einen Abluft- und Entrauchungskanal, der den Aufzugsschacht mit dem Außenbereich verbindendet und ein zweites motorisch verstellbares Verschlusselement aufweist, mit dem er verschließbar ist;
- eine Steuerung, die mit den Lüftern und mit Antriebsmotoren für das motorische Verstellen jeweils des ersten und des zweiten Verschlusselements verbunden ist, wobei die Steuerung zum Steuern des Antriebs der Lüfter und für die mit umkehrbarer Luftförderrichtung betreibbaren Lüfter auch zum Steuern von deren Luftförderrichtung und zudem zum Steuern der Antriebsmotoren der Verschlusselemente eingerichtet ist, und
- wenigstens einen mit der Steuerung verbundenen Sensor, wobei die Verbindung zwischen dem wenigstens einen Sensor und der Steuerung dazu eingerichtet ist, der Steuerung Sensorsignale über die Notwendigkeit einer Lüftung der Aufzugskabine und/oder des Aufzugsschachtes und/oder die Notwendigkeit einer Entrauchung des Aufzugsschachts und/oder eines Luftwechsels der Luft im Aufzugsschacht zur Verfügung zu stellen.

Die auf einander gegenüberliegenden Seiten in dem Aufzugsschacht angeordneten Lüfter können insbesondere in dem Aufzugsschacht im Bereich der Schachtwände auf einander gegenüberliegenden Seiten angeordnet sein. Sie können aber auch auf einander gegenüberliegenden Position an zwei Kabinenwänden der Aufzugskabine angeordnet sein. Auch eine Mischform ist denkbar, bei der sowohl an Kabinenwänden als auch im Bereich der Schachtwände Lüfter angeordnet sind, wobei dann auf einer Seite des Aufzugsschachts sowohl in einem dort liegenden Bereich der Schachtwände als auch an einem dort liegenden Bereich der Kabinenwände eine zu einer ersten Lüftergruppe zusammengefasste Anzahl von Lüftern angeordnet ist, auf der gegenüberliegenden Seite eine Lüftergruppe durch dort im Bereich der Schachtwände und der Kabinenwände angeordnete Lüfter gebildet ist.

Erfindungsgemäß ist die Steuerung dazu eingerichtet, bei Erkennen einer Notwendigkeit für eine Lüftung der Aufzugskabine und/oder des Aufzugsschachtes die Lüfter in einer Weise zum Betrieb anzusteuern, dass auf einer ersten der beiden Seiten angeordnete Lüfter Luft in dem Aufzugsschacht in einer aufwärts gerichteten Förderrichtung fördern (dies kann dann z.B. auch durch die o.g. erste Lüftergruppe geschehen), auf einer zweiten der beiden Seiten in dem Aufzugsschacht angeordnete Lüfter (z.B. auch durch die z.B. zweite Lüftergruppe) Luft in dem Aufzugsschacht in einer abwärts gerichteten Förderrichtung fördern, und ist die Steuerung weiterhin dazu eingerichtet, bei Erkennen einer Notwendigkeit für eine Entrauchung des Aufzugsschachts den Antriebsmotor für das zweite Verschlusselement in einer Weise anzusteuern, dass dieses den Abluft- und Entrauchungskanal öffnet, und die Lüfter in einer Weise zum Betrieb anzusteuern, dass alle in dem Aufzugsschacht angeordneten Lüfter Luft in dem Aufzugsschacht in einer gleich gerichteten Förderrichtung in Richtung einer vertikalen oder horizontalen Position, in der der Abluft- und Entrauchungskanal in den Aufzugsschacht mündet, fördern.

So wird, wenn, z.B. über in der Aufzugskabine und/oder dem Aufzugsschacht angeordnete Luftqualitätssensoren, die eine Temperatur, einen CO₂-Gehalt und/oder eine Luftfeuchtigkeit der Kabinen- und/oder Schachtluft bestimmen können, ein Überschreiten eines der Werte jenseits eines Grenzwertes erfasst und darüber eine Notwendigkeit erkannt wird, die Aufzugskabine und/oder den Aufzugsschacht zu belüften, oder wenn aufgrund einer vorliegenden Aufzugsstörung mit in der Kabine eingeschlossenen Personen die Belüftung der Aufzugskabine für erforderlich angesehen wird, mittels der auf den einander gegenüberliegenden Seiten des Aufzugsschachts in unterschiedlichen Höhenpositionen angeordneten Lüfter, die mit den beiden Seiten mit gegenläufiger Förderrichtung betrieben werden, eine Luftzirkulation im Aufzugsschacht erzielt, durch die auch ein Austausch der Kabinenluft in der Aufzugskabine erreicht wird, da letztere - bereits durch geltende Vorschriften bestimmt - über Lüftungsöffnungen bei einer im Aufzugsschacht vorhandenen Luftströmung mit letzterem in Luftaustauschverbindung steht.

In der Regel reicht dabei das Frischluftvolumen im Aufzugsschacht aus, um für eine ausreichend lange Betriebsdauer aus diesem Reservoir schöpfend die Aufzugskabine mit Frischluft zu versorgen. Insbesondere sei hervorgehoben, dass wenn die Luftqualität oder die Luftfeuchtigkeit der in dem Aufzugsschacht vorhandenen Luft unter (Qualität) oder über (Feuchtigkeit) ein vorgegebenes Grenzmaß gerät oder gar ein kritisches Maß erreicht, dies als Notwendigkeit eines Luftwechsels der Luft in dem Aufzugsschacht erkannt werden kann und die Steuerung demzufolge gemäß einer vorteilhaften Weiterbildung der Erfindung den Zuluftkanal durch Bewegen des diesem zugeordneten Verschlusselements öffnen und Frischluft einströmen lassen kann. Zweckmäßigerweise wird dann auch der Abluft- und Entrauchungskanal geöffnet, um darüber verbrauchte Luft nach außen abzuführen. Die Lüfter können dabei insbesondere in wie oben beschriebener Weise gegenläufig betrieben werden, um die Luftzirkulation auch in diesem Falle aufrecht zu erhalten und zugeführte Frischluft entsprechend zu verteilen, abzuführende Luft aus dem Abluft- und Entrauchungskanal zu drücken.

Wenn nun Rauch im Aufzugsschacht festgestellt oder ein Brand detektiert wird, der die Entwicklung von Rauch annehmen lässt, so werden die Lüfter allesamt in einer Förderrichtung betrieben, laufen also die Lüfter einer der beiden Seiten verglichen mit dem Fall der reinen Belüftung in entgegengesetzter Förderrichtung, um so die Luft mit dem Rauch in eine Richtung zu drücken und zwar in Richtung des dann geöffneten Abluft- und Entrauchungskanals, um den Rauch dort aus dem Aufzugsschacht abzuleiten. Dabei kann dann insbesondere auch der Zuluftkanal geöffnet sein, um über diesen frische und rauchfreie Luft in den Aufzugsschacht nachzuführen, dort für Frischluft, zumindest für eine Verdünnung des Rauches zu sorgen.

Mit "einander gegenüberliegenden Seiten", an denen die Lüfter erfindungsgemäße angeordnet sind, sind hier z.B. Anbringungspositionen an zwei einander gegenüberliegenden vertikalen Schachtwänden oder auch an zwei einander gegenüberliegenden Kabinenwänden gemeint. Es können aber auch Positionen an zwei aneinander angrenzenden Schachtwänden oder Kabinenwänden "einander gegenüberliegend" sein, wenn diese z.B. entlang einer Diagonalen eines Schachtquerschnittes einander gegenüberliegen. Wichtig ist hier, dass die einander gegenüberliegenden Positionen über eine weite Distanz des Querschnittes des Aufzugsschachtes voneinander beabstandet sind, so dass auf unterschiedlichen Seiten der Aufzugskabine ein entsprechender Luftstrom (insbesondere für die Belüftung ein Auf- und ein Abstrom) erzeugt wird, um dadurch die gewünschten Strömungsverhältnisse zu erzielen (Umwälzung bzw. Luftförderung zum Abluft- und Entrauchungskanal).

Als Sensor oder Sensoren können an verschiedenen Stellen angeordnete Fühler verwendet werden. Dies können z.B. Luftqualitätssensoren zum Überwachen der Luftqualität in der Aufzugskabine und/oder im Aufzugsschacht sein, Rauchdetektoren oder auch Temperaturfühler in der Aufzugskabine und/oder im Aufzugsschacht. Es können aber auch Sensoren zum Einsatz kommen, die eine Bewegung der Aufzugskabine oder die Anwesenheit von Personen in der Kabine und/oder im Aufzugsschacht erfassen. Auch können Schalter oder Taster für ein manuelles Auslösen einer Belüftung und/oder Entrauchung als Sensoren im Sinne dieser Erfindung aufgefasst werden.

Je nach Abmessungen, insbesondere Bauhöhe, des Aufzugsschachtes können pro Seite auch mehr als zwei Lüfter, können pro Seite eine Mehrzahl von Lüftern (also drei oder mehr Lüfter) angeordnet sein, dies - insbesondere gleichmäßig - verteilt über die Höhe des Aufzugsschachtes, bzw. über die Höhe der Aufzugskabine, um so die zu erzielenden Luftströmungen (Zirkulation im Lüftungsbetrieb, gerichtete Abförderung im Entrauchungsbetrieb) zu erreichen. Die Lüfter auf den einander gegenüberliegenden Seiten können dabei, müssen dies aber nicht, paarweise mit wenigstens je einem Lüfter pro Seite auf gleicher Höhe angeordnet sein.

In der Regel wird die Zuluft von einer unteren Position in den Aufzugsschacht geholt, die Abluft oder der Rauch an einer oberen Position aus dem Aufzugsschacht abgeführt werden. Daher kann insbesondere der Abluft- und Entrauchungskanal vertikal oberhalb des Zuluftkanals in den Aufzugsschacht münden. Insbesondere kann der Abluft- und Entrauchungskanal in einen Schachtkopf des Aufzugsschachts oder in einen oberhalb des Schachtkopfs angeordneten, mit dem Aufzugsschacht in einem gemeinsam belüfteten Volumen gelegenen Maschinenhaus münden. Der Zuluftkanal kann in einer Schachtgrube des Aufzugsschachts oder im Bereich einer untersten Aufzugsetage in den Aufzugsschacht münden.

Das erste und/oder das zweite Verschlusselement kann insbesondere durch einen Lamellenverschluss gebildet sein. Ein solcher kann mit großem Öffnungsquerschnitt, dabei dennoch raumsparend geöffnet und geschlossen werden.

Offenbart wir hier neben dem System auch ein Verfahren zum Belüften und/oder Entrauchen eines Aufzugsschachtes durch entsprechend angesteuerten Betrieb der Lüfter und durch entsprechend durch Ansteuern der Antriebsmotoren hervorgerufenes Öffnen und Schließen der Verschlusselemente und damit des Zuluft- bzw. des Abluft- und Entrauchungskanals.

Weitere Vorteile und mögliche vorteilhafte Merkmale und Ausgestaltungen der Erfindung ergeben sich aus der nachfolgenden Schilderung eines möglichen Ausführungsbeispiels der Erfindung anhand der beigefügten Figuren. Dabei zeigen:
- Fig. 1: eine schematische Darstellung eines Gebäudeabschnittes mit einem Aufzugsschacht mit darin angeordneter Aufzugskabine mit einem erfindungsgemäß gestalteten System zum Belüften und/oder Entrauchen des Aufzugsschachts im Lüftungsbetrieb;
- Fig. 2: eine der Fig. 1 vergleichbare schematische Darstellung eines Gebäudeabschnitts mit einem Aufzugsschacht und darin angeordnete Aufzugskabine mit einem erfindungsgemäß gestalteten System zum Belüften und/oder Entrauchen des Aufzugsschachts in einer alternativen Ausgestaltungsvariante im Lüftungsbetrieb
- Fig. 3: die Darstellung des Gebäudeabschnitts aus Fig. 1 mit dem dort gezeigten, erfindungsgemäß gestalteten System im Luftaustauschbetrieb; und

- Fig. 4: die Darstellung des Gebäudeabschnitts aus Fig. 1 mit dem dort gezeigten, erfindungsgemäß gestalteten System im Entrauchungsbetrieb.

In den Figuren sind in rein schematischen Darstellungen mögliche Ausgestaltungsformen für ein erfindungsgemäßes System zur Belüftung und/oder Entrauchung eines Aufzugsschachts dargestellt, wobei in den Figuren verschiedene Betriebszustände, nämlich ein Belüftungsbetrieb (Figuren 1 und 2), ein Luftaustauschbetrieb (Fig. 3) und ein Entrauchungsbetrieb (Figur 4) dargestellt sind.

Die Figuren zeigen jeweils einen Gebäudeabschnitt 1 mit einem Aufzugsschacht 2 und einer in letzterem vertikal verfahrbaren Aufzugskabine 3. Der Aufzugsschacht 2 verbindet mehrere in verschiedenen Brandabschnitten des Gebäudes liegende Aufzugsebenen 4, die von der Aufzugskabine 3 angefahren werden können. Im Bereich eines Schachtkopfes des Aufzugsschachts 2 mündet ein vertikal oder horizontal angebrachter Abluft- und Entrauchungskanal 5, der den Aufzugsschacht 2 nach außen, mit der außerhalb des Gebäudes gelegenen Umgebungsluft verbindet. Der Abluft- und Entrauchungskanal 5 ist mit einem Verschlusselement 6 ausgestattet, über das er verschlossen werden kann, das in einer Offenstellung die Verbindung des Aufzugsschachts 2 nach außen, außerhalb des Gebäudes, freigibt.

Zudem ist in einem Bereich einer Schachtgrube des Aufzugsschachts 2 ein Zuluftkanal 7 für das Zuführen von nichtkontaminierte Frischluft von außerhalb des Gebäudes vorgesehen, welcher ebenfalls mit einem Verschlusselement 8 versehen und über dieses verschließbar ist. Bei einem oder beiden der Verschlusselemente 6 und 8 kann es sich um Lamellenklappen handeln.

Bei den in den Figuren 1, 3 und 4 dargestellten Varianten sind an zwei einander gegenüberliegenden Seiten des Aufzugsschachts 2 an der jeweiligen Schachtwand Lüfter 9, 10 in verschiedenen vertikalen Höhenpositionen angeordnet. Dabei sind die auf einer ersten Seite angeordneten Lüfter 9 und die auf einer zweiten, der ersten Seite gegenüberliegenden Seite angeordneten Lüfter 10 hier jeweils paarweise auf gleicher Höhe angeordnet. Insgesamt sind in diesem Beispiel je drei Lüfter 9 auf der ersten und drei Lüfter 10 auf der zweiten Seite vorgesehen, je ein Lüfter 9, 10 im Bereich des Schachtkopfes, ein Lüfter 9, 10 im Bereich einer untersten Aufzugsetage und ein Lüfter 9, 10 in einem dazwischen liegenden, mittleren Abschnitt. Die Anzahl der Lüfter kann aber frei gewählt werden, richtet sich insbesondere nach den Abmessungen, also der Bauhöhe, aber auch der Breite und Tiefe des Aufzugsschachtes 2. Die Lüfter 9, 10 sind also im Wesentlichen - entsprechend der erforderlichen Anzahl - über die gesamten Schachtlänge auf zwei verschiedenen Schachtwänden angebracht.

In der in Figur 2 skizzierten Variante sind zusätzlich zu den auch dort gezeigten Lüftern 9, 10, die an zwei gegenüberliegenden Seiten der jeweiligen Schachtwand angeordnet sind, weitere Lüfter 13, 14 an einander gegenüberliegenden Seiten der Aufzugskabine 3 festgelegt, hier jeweils zwei vertikal übereinander angeordnete Lüfter 13, 14, die in diesem Beispiel einander gegenüberliegend jeweils auf gleicher Höhe an der Kabinenaußenwand positioniert sind.

Diese weiteren Lüfter 13, 14 sind dabei mit den jeweils auf derselben Seite angeordneten Lüften 9, 10 zu einer ersten Lüftergruppe (mit den Lüftern 9, 13) auf der ersten Seite und einer zweiten Lüftergruppe (mit den Lüftern 10, 14) auf der zweiten Seite zusammengefasst.

Dabei ist hier zu betonen, dass im Rahmen der Erfindung auch eine Variante gewählt werden kann, bei der nur die Lüfter 13, 14 an der Aufzugskabine, nicht jedoch die Lüfter 9, 10 an der Schachtwand vorhanden sind.

Figur 2 zeigt zudem noch einen weiteren Lüfter 15, der einer Luftaustauschöffnung der Aufzugskabine 3, z.B. in der Kabinendecke, angeordnet sein und betrieben werden kann, um einen Luftaustausch zwischen dem Innern der Aufzugskabine 3 und dem Aufzugsschacht 2 zu befördern.

Die Verschlusselemente 6, 8 sind motorisch zum Öffnen und Schließen angetrieben, und die zugehörigen Antriebsmotoren (nicht gezeigt) sind, ebenso wie die Lüfter 9, 10, 13, 14 mit einer (nicht gezeigten) Steuerung verbunden. Weiterhin sind Sensoren (nicht gezeigt) vorgesehen, die verschiedene Parameter, wie insbesondere die Luftqualität der Luft und/oder die Lufttemperatur in der Aufzugskabine 3, die Luftqualität der Luft und/oder die Lufttemperatur und/oder die Luftfeuchtigkeit in dem Aufzugsschacht 2 und Rauch in dem Aufzugsschacht 2 überwachen können. Diese Sensoren sind ebenfalls an die Steuerung angeschlossen.

Erfindungsgemäß werden die Lüftung, der Luftaustausch bzw. die Entrauchung des Aufzugsschachtes 2 über verschiedene Prozesse von der Steuerung eingeleitet und betrieben:

### Lüftung:

Das Vorgehen für die Lüftung ist in Fig. 1 und auch in Fig 2 gezeigt. Wenn eine Belüftung der Aufzugskabine 3 als notwendig erkannt wird, z.B. bei einer Aufzugsstörung mit in der Aufzugskabine 3 eingeschlossenen Personen, kann davon ausgegangen werden, dass die Aufzugskabine 3 durch zwischen Kabinen- und Schachtwand vorbeiströmende Luft auf natürliche Art und Weise belüftet wird. Über die im Boden und Dachbereich der Aufzugskabine 3 befindlichen obligatorischen Öffnungen entsteht in Anwesenheit einer Luftströmung außerhalb der Aufzugskabine 3 ein ausreichender permanenter Luftaustausch. Dieser kann durch einen wie in Fig. 2 gezeigten Lüfter 15, der auch in einer Gestaltungsvariante gemäß Fig. 1 vorhanden sein kann, zusätzlich befördert werden.

Um die für diesen Luftaustausch erforderliche Luftströmung, die in der oben dargestellten Weise die Belüftung der Aufzugskabine 3 bewirkt, zu erzeugen, bewegen in dem Belüftungsmodus die auf einander gegenüberliegenden Seiten angebrachten Lüfter 9, 10, 13, 14 die Luft im Aufzugsschacht 2 in entgegengesetzte Richtung, indem die Lüfter 9, bzw. die Lüfter 9, 13 der ersten Lüftergruppe (ggf. auch nur die Lüfter 13) die Luft in dem Aufzugsschacht 2 in abwärts gerichteter Strömungsrichtung fördern und die Lüfter 10, bzw. die Lüfter 10, 14 der zweiten Lüftergruppe (ggf. auch nur die Lüfter 14) die Luft in dem Aufzugsschacht 2 aufwärts fördern. So bauen die Lüfter 9, 10, 13, 14 gemeinsam eine, in den Figuren 1 und 2 durch die Pfeile angedeutete, im Kreis umlaufende Zirkulation der Luft im Aufzugsschacht 2 auf, die dann auch für einen Luftaustauch in der Aufzugskabine 3 sorgt. Über die zirkulierende Luft wird also auch die Aufzugskabine 3 belüftet, wobei die aus der Aufzugskabine 3 mit CO₂ angereicherte ausströmende Luft durch Zirkulation mit der Luft im Aufzugsschacht 2 vermischt wird. Die Anzahl der Lüfter 9, 10, 13, 14, die Distanz zwischen diesen, sowie die Volumenstromeinstellungen erfolgen in Abhängigkeit der Abmessungen des Aufzugsschachts 2, um mit der so erzielten Auslegung eine ausreichende Luftzirkulation zu erhalten.

Aus energetischen Gründen wird während dieser Lüftungsphase solange auf ein Öffnen der Verschlusselemente 6 und 8 verzichtet und werden der Abluft- und Entrauchungskanal 5 und der Zuluftkanal 7 also geschlossen gehalten, bis auch nach Inbetriebnahme der Lüfter 9 und 10, bzw. auch oder alternativ 13 und 14 über im Aufzugsschacht 2 oder außen an der Aufzugskabine 3 angebrachte Luftqualitätssensoren ein in der Steuerung als eine unzulässige Luftqualität anzeigender Grenzwert der Aufzugsschachtluft gemeldet wird. Erst ab diesem Augenblick öffnen die Verschlusselemente 6 und 8 und tragen durch Abfuhr verbrauchter oder sogar kontaminierter Luft durch den Abluft- und Entrauchungskanal 5 und Zufuhr von Frischluft durch den Zuluftkanal 7 zu einer Luftqualitätsverbesserung im Aufzugsschacht 2 und somit auch in der Aufzugskabine 3 bei.

So kann auch, wenn z.B. die Aufzugskabine 3 mit darin eingeschlossenen Personen aufgrund einer Aufzugsstörung stehen geblieben ist, ohne dass die Personen diese Kabine durch eine Aufzugstür verlassen können, zur Sicherheit der Aufzugsnutzer die Aufzugskabine 3 über einen langen Zeitraum mit Zuluft einer angemessenen Luftqualität belüftet werden, um das Wohlsein der eingeschlossenen Personen bis zu deren Befreiung zu gewährleisten. Ist das Luftvolumen in der Aufzugskabine 3 bereits nach sehr kurzer Zeit verbraucht, so stellt das Volumen des Aufzugschachtes 2, intelligent zur Kabinenlüftung genutzt, eine generell genügend große Luftreserve zur verlängerten Belüftung der Aufzugskabine 3 bis zur Befreiung von eingeschlossenen Personen zur Verfügung. Wenn die Luft in dem Aufzugsschacht 2 nicht ausreicht, so wird, wie vorstehend beschrieben, ein Luftaustausch mit der äußeren Umgebung durch Öffnen der Verschlusselemente 6, 8 eingeleitet.

### Luftaustausch / Entrauchung:

Das Vorgehen zum Luftaustausch ist in Fig. 3, dasjenige zur Entrauchung ist in Fig. 4 dargestellt. Wenn, z.B. durch einen Rauchdetektor, durch z.B. einen Brand 11 hervorgerufener Rauch 12 im Aufzugsschacht 2 gemeldet wird, so ist es keinesfalls üblich, dass diese Rauchmeldung an die Aufzugssteuerung weitergeleitet wird und dies zu einer sofortigen Evakuierungsfahrt auf eine rauchfreie Evakuierungsebene führt. Rauch 12 kann sich ohne weiteres bereits auf den unteren Ebenen im Aufzugsschacht 2 befinden, ohne dass Passagiere, welche auf den obersten Ebenen in die Aufzugskabine 3 steigen, den Rauch 12 wahrnehmen können. Unter anderem daher ist es von größter Wichtigkeit, bei Vorhandensein von Rauch 12 im Aufzugsschacht 2 eine sofortige Entrauchung des Aufzugsschachtes 2 einzuleiten. Dabei kann insbesondere in modernen, energetisch optimierten Gebäuden nicht sichergestellt werden, dass diese Entrauchung sich auf eine natürliche Lüftungsthermik stützen kann, bzw. kann eine Rauchableitung nur dann erfolgen, wenn für genügend nicht kontaminierte Zuluft Sorge getragen wird.

Bei mit einem entsprechenden Sensor festgestellter nicht mehr tolerierbarer Luftqualität im Aufzugsschacht 2, die einen Austausch der Luft erforderlich macht, oder bei mit entsprechender Sensorik festgestelltem Rauch 12 im Aufzugsschacht 2 werden - angesteuert durch die Steuerung - alle Lüfter 9, 10 betrieben, um im Aufzugsschacht 2 die Luft aufwärts in Richtung des im Schachtkopf mündenden Abluft- und Entrauchungskanals 5 zu treiben, wie dies durch die aufwärts weisenden Pfeile in den diese Situationen darstellenden Figuren 3 und 4 veranschaulicht ist. Gleichzeitig öffnen die Verschlusselemente 6 und 8, damit der, in Extremsituationen lebensnotwendige, Luftaustausch über den Abluft- und Entrauchungskanal 5 und den Zuluftkanal 7 erfolgen und - im Falle der Entrauchung (Fig. 4) - Rauch abgeführt werden kann. In gleicher Weise wird bei einer Ausgestaltung gemäß Fig. 2 verfahren, wo dann alle Lüfter 9, 10, 13, 14 in gleicher Richtung Luft aufwärts fördern.

Erkennbar werden, je nach Betriebsmodus, die Lüfter 9 (bzw. auch oder alternativ die Lüfter 13) mit entgegengesetzten Förderrichtungen betrieben, sind also in der Förderrichtung umkehrbar und hinsichtlich der Einstellung der Förderrichtung von der Steuerung ansteuerbar.

Die Luftqualität der Zuluft, welche bei geöffnetem Verschlusselement 8 über den Zuluftkanal 7 in den Aufzugsschacht 2 strömt, kann - sowohl bei der Entrauchung als auch im Belüftungs- oder im Luftaustauschbetrieb über eine entsprechende Sensorik geprüft werden. Entspricht die Luftqualität dieser Zuluft nicht den in der Steuerung hinterlassenen Grenzwerten, so kann es dann im Ermessen der Steuerung liegen, das Verschlusselement 8 in die Schließstellung zu bewegen und den Zuluftkanal 7 zu schließen, um ein Eindringen von kontaminierter Luft in den Aufzugsschacht 2 zu unterbinden.

### Bezugszeichenliste

- 1: Gebäudeabschnitt
- 2: Aufzugsschacht
- 3: Aufzugskabine
- 4: Treppenhaus
- 5: Abluft- und Entrauchungskanal
- 6: Verschlusselement
- 7: Zuluftkanal
- 8: Verschlusselement
- 9: Lüfter
- 10: Lüfter
- 11: Brand
- 12: Rauch
- 13: Lüfter
- 14: Lüfter
- 15: Lüfter

## Patentansprüche

1. System zum Belüften und/oder Entrauchen eines, insbesondere mit in unterschiedlichen Aufzugsebenen liegenden, getrennten Brandabschnitten eines Gebäudes in Verbindung stehenden, durch vertikale Schachtwände begrenzten Aufzugsschachts (2) mit darin vertikal verfahrbarer Aufzugskabine (3) mit
- einem Aufzugsschacht (2),
- auf einander gegenüberliegenden Seiten des Aufzugsschachts (2) angeordneten Lüftern (9, 10, 13, 14), wobei auf jeder der Seiten wenigstens zwei an unterschiedlichen vertikalen Positionen angeordnete Lüfter (9, 10, 13, 14) vorgesehen sind,
- einem den Aufzugsschacht (2) mit einem außerhalb des Gebäudes liegenden Außenbereich verbindenden Zuluftkanal (7),
- einem den Aufzugsschacht (2) mit dem Außenbereich verbindenden Abluft- und Entrauchungskanal (5),
**dadurch gekennzeichnet,**
**dass** wenigstens die auf einer der Seiten des Aufzugsschachts (2) angeordneten Lüfter (9, 13) mit umkehrbarer Luftförderrichtung betreibbar sind, dass der Zuluftkanal (7) mit einem ersten motorisch verstellbaren Verschlusselement (8) verschließbar ist,
**dass** der Abluft- und Entrauchungskanal (5) mit einem zweiten motorisch verstellbaren Verschlusselement (6) verschließbar ist,
**dass** eine Steuerung vorgesehen ist, die mit den Lüftern (9, 10, 13, 14) und mit Antriebsmotoren für das motorische Verstellen des ersten (8) und des zweiten (6) Verschlusselements verbunden ist, wobei die Steuerung zum Steuern des Antriebs der Lüfter (9, 10, 13, 14) und für die mit umkehrbarer Luftförderrichtung betreibbaren Lüfter (9, 13) auch deren Luftförderrichtung und zudem zum Steuern der Antriebsmotoren der Verschlusselemente (6, 8) eingerichtet ist, und
**dass** wenigstens ein mit der Steuerung verbundener Sensor vorgesehen ist, wobei die Verbindung zwischen dem wenigstens einen Sensor und der Steuerung dazu eingerichtet ist, der Steuerung Sensorsignale über die Notwendigkeit einer Lüftung der Aufzugskabine (3) und/oder des Aufzugsschachtes (2) und/oder die Notwendigkeit einer Entrauchung des Aufzugsschachts (2) und/oder eines Luftwechsels der Luft im Aufzugsschacht (2) zur Verfügung zu stellen,
wobei die Steuerung dazu eingerichtet ist, bei Erkennen einer Notwendigkeit für eine Lüftung der Aufzugskabine (3) und/oder des Aufzugsschachtes (2) die Lüfter (9, 10, 13, 14) in einer Weise zum Betrieb anzusteuern, dass auf einer ersten der beiden Seiten des Aufzugsschachts (2) angeordnete Lüfter (10, 13) Luft in dem Aufzugsschacht (2) in einer aufwärts gerichteten Förderrichtung fördern, auf einer zweiten der beiden Seiten des Aufzugsschachts (2) angeordnete Lüfter (9, 14) Luft in dem Aufzugsschacht (2) in einer abwärts gerichteten Förderrichtung fördern, und
wobei die Steuerung dazu eingerichtet ist, bei Erkennen einer Notwendigkeit für eine Entrauchung des Aufzugsschachts (2) und/oder eines Luftaustausches der Luft im Aufzugsschacht (2) den Antriebsmotor für das zweite Verschlusselement (6) in einer Weise anzusteuern, dass dieses den Abluft- und Entrauchungskanal (5) öffnet, und die Lüfter (9, 10, 13, 14) in einer Weise zum Betrieb anzusteuern, dass alle diese Lüfter (9, 10, 13, 14) Luft in dem Aufzugsschacht (2) in einer gleich gerichteten Förderrichtung in Richtung einer vertikalen oder horizontalen Position, in der der Abluft- und Entrauchungskanal (5) in den Aufzugsschacht (2) mündet, fördern.

2. System nach Anspruch 1, **dadurch gekennzeichnet, dass** die auf einander gegenüberliegenden Seiten des Aufzugsschachts angeordneten Lüfter (9, 10) in dem Aufzugsschacht (2) im Bereich der Schachtwände angeordnet sind.

3. System nach einem der Ansprüche 1 oder 2, **dadurch gekennzeichnet, dass** die auf einander gegenüberliegenden Seiten des Aufzugsschachts angeordneten Lüfter (13, 14) an einander gegenüberliegenden Positionen an zwei Kabinenwänden der Aufzugskabine (3) angeordnet sind.

4. System nach einem der vorhergehenden Ansprüche 1, **dadurch gekennzeichnet, dass** der wenigstens eine Sensor dazu eingerichtet ist, zu erfassen, wann Luftwechsel der Luft im Aufzugsschacht (2) zur Versorgung mit Frischluft notwendig ist, und dass die Steuerung dazu eingerichtet ist, für den Fall, dass sie Sensorsignale erhält, die eine Notwendigkeit eines solchen Luftwechsels anzeigen, den Antriebsmotor des ersten Verschlusselements (8) zum Öffnen des Zuluftkanals (7) anzusteuern.

5. System nach einem der vorhergehenden Ansprüche, **gekennzeichnet durch** eine Mehrzahl von Lüftern (9, 13) auf der ersten und eine Mehrzahl von Lüftern (10, 14) auf der zweiten Seite, die entlang der Höhe des Aufzugsschachts (2) verteilt angeordnet sind.

6. System nach einem der vorhergehenden Ansprüche, **dadurch gekennzeichnet, dass** der Abluft- und Entrauchungskanal (5) vertikal oberhalb des Zuluftkanals (7) in den Aufzugsschacht (2) mündet.

7. System nach einem der vorhergehenden Ansprüche, **dadurch gekennzeichnet, dass** der Abluft- und Entrauchungskanal (5) in einen Schachtkopf des Aufzugsschachts (2) oder in einen oberhalb des Schachtkopfs angeordneten, mit dem Aufzugsschacht (2) in einem gemeinsam belüfteten Volumen gelegenen Maschinenhaus mündet.

8. System nach einem der vorhergehenden Ansprüche, **dadurch gekennzeichnet, dass** der Zuluftkanal (7) in einer Schachtgrube des Aufzugsschachts (2) oder im Bereich einer untersten Aufzugsetage in den Aufzugsschacht (2) mündet.

9. System nach einem der vorhergehenden Ansprüche, **dadurch gekennzeichnet, dass** das erste (8) und/oder das zweite Verschlusselement (6) durch einen Lamellenverschluss gebildet ist.

10. Verfahren zum Belüften und/oder Entrauchen eines, insbesondere mit in unterschiedlichen Aufzugsebenen liegenden, getrennten Brandabschnitten eines Gebäudes in Verbindung stehenden, durch vertikale Schachtwände begrenzten Aufzugsschachts (2) mit darin vertikal verfahrbarer Aufzugskabine (3), wobei der Aufzugsschacht einen diesen mit einem außerhalb des Gebäudes liegenden Außenbereich verbindenden Zuluftkanal und einen den Aufzugsschacht mit dem Außenbereich verbindenden Abluft- und Entrauchungskanal aufweist, **dadurch gekennzeichnet, dass**
- mittels wenigstens eines Sensors Parameter überwacht und Daten zu diesen Parametern erfasst und an eine Steuerung übermittelt
werden, die dazu geeignet sind, daraus Vorgaben über die Notwendigkeit einer Lüftung der Aufzugskabine und/oder des Aufzugsschachtes und/oder die Notwendigkeit einer Entrauchung des Aufzugsschachts und/oder eines Luftwechsels der Luft im Aufzugsschacht abzuleiten,
- von der Steuerung aus den von dem wenigstens einen Sensor erfassten Daten auf eine Notwendigkeit einer Lüftung der Aufzugskabine und/oder des Aufzugsschachtes und/oder eine Notwendigkeit einer Entrauchung des Aufzugsschachts und/oder eines Luftwechsels der Luft im Aufzugsschacht geschlossen wird,
- wobei, wenn von der Steuerung eine Notwendigkeit für eine Lüftung der Aufzugskabine und/oder des Aufzugsschachtes erkannt wird, durch Vorgabe der Steuerung auf einander gegenüberliegenden Seiten des Aufzugsschachts so angeordnete Lüfter, dass auf jeder der Seiten wenigstens zwei an unterschiedlichen vertikalen Positionen angeordnete Lüfter vorgesehen sind, in einer Weise betrieben werden, dass auf einer ersten der beiden Seiten des Aufzugsschachts angeordnete Lüfter Luft in dem Aufzugsschacht in einer aufwärts gerichteten Förderrichtung fördern, auf einer zweiten der beiden Seiten des Aufzugsschachts angeordnete Lüfter Luft in dem Aufzugsschacht in einer abwärts gerichteten Förderrichtung fördern,
- wobei, wenn von der Steuerung die Notwendigkeit für eine Entrauchung des Aufzugsschachts und/oder eines Luftaustausches der Luft im Aufzugsschacht erkannt wird, der Abluft- und Entrauchungskanal geöffnet wird und die Lüfter durch Vorgabe der Steuerung in einer Weise betrieben werden, dass alle Lüfter Luft in dem Aufzugsschacht in einer gleich gerichteten Förderrichtung in Richtung einer vertikalen oder horizontalen Position, in der der Abluft- und Entrauchungskanal in den Aufzugsschacht mündet, fördern.

11. Verfahren nach Anspruch 10, **dadurch gekennzeichnet**, wenn von der Steuerung festgestellt wird, dass ein Luftwechsel der Luft im Aufzugsschacht zur Versorgung desselben mit Frischluft notwendig ist, der Zuluftkanal geöffnet wird.

## Claims

1. A system for ventilating and/or removing smoke from a lift shaft (2) which is connected, in particular, to separate fire compartments of a building situated at different lift levels and is delimited by vertical shaft walls, with a lift car (3) which can be moved vertically therein and which has
- an elevator shaft (2),
- fans (9, 10, 13, 14) arranged on opposite sides of the elevator shaft (2), at least two fans (9, 10, 13, 14) arranged at different vertical positions being provided on each of the sides,
- a supply air duct (7) connecting the lift shaft (2) with an external area outside the building,
- a ventilation and smoke extraction duct (5) connecting the lift shaft (2) with the outside area,
**characterised in that**
**in that** at least the fans (9, 13) arranged on one of the sides of the lift shaft (2) can be operated with a reversible air conveying direction, **in that** the supply air duct (7) can be closed by a first motor-adjustable closing element (8),
**in that** the exhaust air and smoke extraction duct (5) can be closed off by a second motor-adjustable closing element (6),
**in that** a controller is provided which is connected to the fans (9, 10, 13, 14) and to drive motors for the motorised adjustment of the first (8) and the second (6) closure element, the controller being set up to control the drive of the fans (9, 10, 13, 14) and, for the fans (9, 13) which can be operated with a reversible air delivery direction, also their air delivery direction and, in addition, to control the drive motors of the closure elements (6, 8), and
at least one sensor connected to the controller is provided, the connection between said at least one sensor and the controller being set up to provide the controller with sensor signals about the need for ventilation of the lift car (3) and/or of the lift shaft (2) and/or the need for smoke extraction from the lift shaft (2) and/or an air change of the air in the lift shaft (2),
wherein the controller is arranged to control the fans (9, 10, 13, 14) for operation upon detection of a need for ventilation of the elevator car (3) and/or the elevator shaft (2) in such a manner that fans (10, 13) convey air in the elevator shaft (2) in an upwardly directed conveying direction, fans (9, 14) arranged on a second of the two sides of the elevator shaft (2) convey air in the elevator shaft (2) in a downwardly directed conveying direction, and fans (9, 10, 13, 14) arranged on a second of the two sides of the elevator shaft (2) convey air in the elevator shaft (2) in a downwardly directed conveying direction,
wherein the controller is set up to control the drive motor for the second closure element (6) in such a way that this opens the exhaust air and smoke extraction duct (5) when a need for smoke extraction from the lift shaft (2) and/or air extraction from the lift shaft (2) is detected, and to control the fans (9, 10, 13, 14) for operation in such a way that all these fans (9, 10, 13, 14) convey air in the elevator shaft (2) in a conveying direction directed in the same direction in the direction of a vertical or horizontal position in which the exhaust air and smoke removal channel (5) opens into the elevator shaft (2).

2. A system according to claim 1, **characterised in that** the fans (9, 10) arranged on opposite sides of the elevator shaft are arranged in the elevator shaft (2) in the area of the shaft walls.

3. A system according to any one of claims 1 or 2, **characterised in that** the fans (13, 14) arranged on opposite sides of the elevator shaft are arranged at opposite positions on two car walls of the elevator car (3).

4. A system according to any one of the preceding claims 1 to 3, **characterised in that** said at least one sensor is arranged to detect when air change of the air in the elevator shaft (2) is necessary for the supply of fresh air, and **in that** the controller is arranged, in case it receives sensor signals indicating a necessity of such air change, to control the drive motor of the first closure element (8) for opening the supply air duct (7).

5. A system according to any one of the preceding claims, **characterised by** a plurality of fans (9, 13) on the first side and a plurality of fans (10, 14) on the second side, distributed along the height of the elevator shaft (2).

6. A system according to one of the preceding claims, **characterised in that** the exhaust air and smoke extraction duct (5) opens into the lift shaft (2) vertically above the supply air duct (7).

7. A system according to one of the preceding claims, **characterised in that** the exhaust air and smoke extraction duct (5) opens into a shaft head of the lift shaft (2) or into a machine house arranged above the shaft head and located in a jointly ventilated volume with the lift shaft (2).

8. A system according to one of the preceding claims, **characterised in that** the supply air duct (7) opens into the lift shaft (2) in a shaft pit of the lift shaft (2) or in the region of a lowest lift storey.

9. A system according to any one of the preceding claims, **characterised in that** the first (8) and/or the second closure element (6) is formed by a lamellar closure.

10. A method for ventilating and/or removing smoke from a lift shaft (2) which is connected, in particular, to separate fire compartments of a building located at different lift levels and is bounded by vertical shaft walls, with a lift cage (3) which can be moved vertically therein, the lift shaft having an air supply duct connecting the latter to an external area located outside the building and an exhaust air and smoke removal duct connecting the lift shaft to the external area, **characterised in that**
- parameters are monitored by means of at least one sensor and data relating to these parameters are recorded and transmitted to a controller which is suitable for deriving therefrom specifications relating to the need for ventilation of the lift car and/or the lift shaft and/or the need for smoke extraction from the lift shaft and/or an air exchange of the air in the lift shaft,
- the controller concludes from the data detected by said at least one sensor that there is a need for ventilation of the elevator car and/or the elevator shaft and/or a need for smoke removal from the elevator shaft and/or an air exchange in the elevator shaft,
- wherein, if the controller detects a need for ventilation of the elevator car and/or the elevator shaft, fans arranged on opposite sides of the elevator shaft in such a manner are operated by the controller by specifying the controller, that at least two fans arranged at different vertical positions are provided on each of the sides, are operated in such a manner that fans arranged on a first of the two sides of the elevator shaft convey air in the elevator shaft in an upwardly directed conveying direction, fans arranged on a second of the two sides of the elevator shaft convey air in the elevator shaft in a downwardly directed conveying direction,
- wherein, when the necessity for a clearing of the lift shaft and/or an air exchange of the air in the lift shaft is recognised by the controller, the exhaust air and smoke removal channel is opened and the fans are operated by setting the control in such a manner that all fans convey air in the lift shaft in an equally directed conveying direction in the direction of a vertical or horizontal position in which the exhaust air and smoke removal channel opens into the lift shaft.

11. A method according to claim 10, **characterised in that**, if it is determined by the controller that an air exchange of the air in the elevator shaft is necessary to supply the same with fresh air, the supply air duct is opened.

## Revendications

1. Système d'aération et/ou de désenfumage d'une cage d'ascenseur (2) qui est reliée, en particulier, à des compartiments coupe-feu séparés d'un bâtiment situés à des niveaux d'ascenseur différents et qui est délimitée par des parois de cage verticales, avec une cabine d'ascenseur (3) qui peut y être déplacée verticalement et qui a
- une cage d'ascenseur (2),
- des ventilateurs (9, 10, 13, 14) disposés sur des côtés opposés de la cage d'ascenseur (2), au moins deux ventilateurs (9, 10, 13, 14) disposés à des positions verticales différentes étant prévus sur chacun des côtés,
- un conduit d'air d'alimentation (7) reliant la cage d'ascenseur (2) à une zone extérieure au bâtiment,
- un conduit de ventilation et de désenfumage (5) reliant la cage d'ascenseur (2) à l'espace extérieur,
**caractérisé**
**en ce qu'**au moins les ventilateurs (9, 13) disposés sur l'un des côtés de la cage d'ascenseur (2) peuvent fonctionner avec une direction de transport d'air réversible, en ce que le conduit d'air d'alimentation (7) peut être fermé par un premier élément de fermeture (8) réglable par moteur,
**en ce que** le conduit d'évacuation d'air et de fumée (5) peut être fermé par un second élément de fermeture (6) réglable par moteur,
**en ce qu'**il est prévu un dispositif de commande qui est relié aux ventilateurs (9, 10, 13, 14) et aux moteurs d'entraînement pour le réglage motorisé du premier (8) et du second (6) éléments de fermeture, le dispositif de commande étant conçu pour commander l'entraînement des ventilateurs (9, 10, 13, 14) et, pour les ventilateurs (9, 13) qui peuvent fonctionner avec une direction de refoulement d'air réversible, également leur direction de refoulement d'air, ainsi que pour commander les moteurs d'entraînement des éléments de fermeture (6, 8) et
au moins un capteur connecté au dispositif de commande est prévu, la connexion entre ledit au moins un capteur et le dispositif de commande étant configurée pour fournir au dispositif de commande des signaux de capteur concernant le besoin de ventilation de la cabine d'ascenseur (3) et/ou de la cage d'ascenseur (2) et/ou le besoin d'extraction de fumée de la cage d'ascenseur (2) et/ou un changement d'air de l'air dans la cage d'ascenseur (2),
dans lequel le dispositif de commande est agencé pour commander les ventilateurs (9, 10, 13, 14) pour un fonctionnement lors de la détection d'un besoin de ventilation de la cabine d'ascenseur (3) et/ou de la cage d'ascenseur (2) de telle manière que les ventilateurs (10, 13) transportent l'air dans la cage d'ascenseur (2) dans une direction de transport dirigée vers le haut, les ventilateurs (9, 14) disposés sur un second des deux côtés de la cage d'ascenseur (2) transportent l'air dans la cage d'ascenseur (2) dans une direction de transport dirigée vers le bas, et les ventilateurs (9, 10, 13, 14) disposés sur un second des deux côtés de la cage d'ascenseur (2) transportent l'air dans la cage d'ascenseur (2) dans une direction de transport dirigée vers le bas,
dans lequel le dispositif de commande est configuré pour commander le moteur d'entraînement du second élément de fermeture (6) de telle sorte que celui-ci ouvre le conduit d'évacuation d'air et de fumée (5) lorsqu'un besoin d'évacuation de fumée de la cage d'ascenseur (2) et/ou d'évacuation d'air de la cage d'ascenseur (2) est détecté, et pour commander les ventilateurs (9, 10, 13, 14) pour le fonctionnement de telle sorte que tous ces ventilateurs (9, 10, 13, 14) transportent l'air dans la cage d'ascenseur (2) dans une direction de transport dirigée dans la même direction en direction d'une position verticale ou horizontale dans laquelle le canal d'évacuation d'air et de fumée (5) débouche dans la cage d'ascenseur (2).

2. Système selon la revendication 1, **caractérisé en ce que** les ventilateurs (9, 10) disposés sur les côtés opposés de la cage d'ascenseur sont disposés dans la cage d'ascenseur (2) dans la zone des parois de la cage.

3. Système selon l'une quelconque des revendications 1 ou 2, **caractérisé en ce que** les ventilateurs (13, 14) disposés sur les côtés opposés de la cage d'ascenseur sont disposés à des positions opposées sur deux parois de la cabine d'ascenseur (3).

4. Système selon l'une quelconque des revendications précédentes 1 à 3, **caractérisé en ce que** ledit au moins un capteur est agencé pour détecter quand un changement d'air de l'air dans la cage d'ascenseur (2) est nécessaire pour l'alimentation en air frais, et **en ce que** le dispositif de commande est agencé, dans le cas où il reçoit des signaux de capteur indiquant une nécessité d'un tel changement d'air, pour commander le moteur d'entraînement du premier élément de fermeture (8) pour ouvrir le conduit d'air d'alimentation (7).

5. Système selon l'une quelconque des revendications précédentes, **caractérisé par** une pluralité de ventilateurs (9, 13) sur le premier côté et une pluralité de ventilateurs (10, 14) sur le second côté, répartis sur la hauteur de la cage d'ascenseur (2).

6. Système selon l'une des revendications précédentes, **caractérisé en ce que** le conduit d'évacuation d'air vicié et de désenfumage (5) débouche dans la cage d'ascenseur (2) verticalement au-dessus du conduit d'air soufflé (7).

7. Système selon l'une des revendications précédentes, **caractérisé en ce que** le conduit d'évacuation d'air vicié et de désenfumage (5) débouche dans une tête de gaine de la cage d'ascenseur (2) ou dans un local technique disposé au-dessus de la tête de gaine et situé dans un volume ventilé conjointement avec la cage d'ascenseur (2).

8. Système selon l'une des revendications précédentes, **caractérisé en ce que** le conduit d'air d'alimentation (7) débouche dans la cage d'ascenseur (2) dans une fosse de la cage d'ascenseur (2) ou dans la zone d'un étage inférieur de l'ascenseur.

9. Système selon l'une quelconque des revendications précédentes, **caractérisé en ce que** le premier (8) et/ou le second élément de fermeture (6) est formé par une fermeture lamellaire.

10. Procédé pour ventiler et/ou désenfumer une cage d'ascenseur (2) qui est reliée, en particulier, à des compartiments coupe-feu séparés d'un bâtiment situés à différents niveaux d'ascenseur et qui est délimitée par des parois de cage verticales, avec une cabine d'ascenseur (3) qui peut y être déplacée verticalement, la cage d'ascenseur présentant un conduit d'alimentation en air reliant celle-ci à une zone extérieure située à l'extérieur du bâtiment et un conduit d'évacuation d'air et de fumée reliant la cage d'ascenseur à la zone extérieure, **caractérisé en ce que**
- des paramètres sont surveillés au moyen d'au moins un capteur et les données relatives à ces paramètres sont enregistrées et transmises à un dispositif de commande qui est approprié pour en déduire des spécifications relatives à la nécessité d'une ventilation de la cabine d'ascenseur et/ou de la cage d'ascenseur et/ou à la nécessité d'une extraction de fumée de la cage d'ascenseur et/ou d'un renouvellement de l'air dans la cage d'ascenseur,
- le dispositif de commande conclut, à partir des données détectées par ledit au moins un capteur, qu'il existe un besoin de ventilation de la cabine d'ascenseur et/ou de la cage d'ascenseur et/ou un besoin de désenfumage de la cage d'ascenseur et/ou un échange d'air dans la cage d'ascenseur,
- dans lequel, si le dispositif de commande détecte un besoin de ventilation de la cabine d'ascenseur et/ou de la cage d'ascenseur, des ventilateurs disposés sur des côtés opposés de la cage d'ascenseur de telle manière sont actionnés par le dispositif de commande en spécifiant au dispositif de commande, qu'au moins deux ventilateurs disposés à des positions verticales différentes sont prévus sur chacun des côtés, sont actionnés de telle manière que les ventilateurs disposés sur un premier des deux côtés de la cage d'ascenseur transportent l'air dans la cage d'ascenseur dans une direction de transport dirigée vers le haut, les ventilateurs disposés sur un second des deux côtés de la cage d'ascenseur transportent l'air dans la cage d'ascenseur dans une direction de transport dirigée vers le bas,
- dans lequel, lorsque la nécessité d'un dégagement de la cage d'ascenseur et/ou d'un renouvellement de l'air dans la cage d'ascenseur est reconnue par la commande, le canal d'évacuation d'air et de fumée est ouvert et les ventilateurs sont actionnés en réglant la commande de telle sorte que tous les ventilateurs transportent l'air dans la cage d'ascenseur dans une direction de transport également orientée en direction d'une position verticale ou horizontale dans laquelle le canal d'évacuation d'air et de fumée débouche dans la cage d'ascenseur.

11. Procédé selon la revendication 10, **caractérisé en ce que**, s'il est déterminé par le dispositif de commande qu'un échange d'air de l'air dans la cage d'ascenseur est nécessaire pour l'alimenter en air frais, le conduit d'air d'alimentation est ouvert.
